# EUROPÄISCHE PATENTSCHRIFT

(11) **EP 0 509 385 B1**
(45) Veröffentlichungstag und Bekanntmachung des Hinweises auf die Patenterteilung: **16.03.1994**
(21) Anmeldenummer: 92106097.6
(22) Anmeldetag: 09.04.1992
(51) Int. Cl.: E02D 5/18, E02D 5/46, E02D 7/24

(54) **Verfahren zum Herstellen von Beton- und Zementkörpern im Boden**
Method for creating concrete bodies and cement bodies in the ground
Procédé pour la fabrication de corps en béton et de corps en ciment dans le sol

(30) Priorität: 10.04.1991 DE 4111604
(43) Veröffentlichungstag der Anmeldung: 21.10.1992
(73) Patentinhaber: KELLER GRUNDBAU GmbH, D-63067 Offenbach (DE)
(72) Erfinder: Pielsticker, Albert, W-2114 Appel (DE); Warrelmann, Veiko, W-3252 Bad Münder 2 (DE)
(74) Vertreter: Neumann, Ernst Dieter, Dipl.-Ing.

(56) Entgegenhaltungen:
- BE-A- 627 142
- DE-A- 3 415 738
- FR-A- 1 405 651
- FR-A- 2 341 014
- GB-A- 1 441 473

## Beschreibung

Die Erfindung betrifft ein Verfahren zum Herstellen von wand- oder deckenförmigen Beton- oder Zementkörpern im Boden, bei dem zueinander parallele zumindest tangierende Injektionssäulen im Düsenstrahlverfahren aus einem Injiziergestänge heraus, das in den Boden vorgetrieben wird, bzw. Betonrüttelsäulen mittels eines Tiefenrüttlers, der in den Boden vorgetrieben wird, nacheinander erstellt werden und nach dem Aushärten den Beton- oder Zementkörper bilden, wobei zumindest eine Gruppe benachbarter Injektionssäulen oder Betonrüttelsäulen vor dem Abbinden einzelner Säulen unter gegenseitiger Durchdringung frisch-in-frisch erstellt wird. Die insgesamt jeweils wandförmigen Körper können in beliebig geneigter Lage zwischen vertikal und horizontal erzeugt werden und auch zu mehreren z. B. pult- oder giebelförmig angeordnet werden. Beim erstgenannten Verfahren werden die Injektionssäulen aus Zementsuspension parallel zueinander im Düsenstrahlverfahren mittels eines Injiziergestänges mit zumindest einer Düse, das in den Boden vorgetrieben wird, erstellt; im zweiten Verfahren werden die Rüttelsäulen aus Fertigbeton parallel zueinander mittels eines Tiefenrüttlers, der in den Boden vorgetrieben wird, erstellt. Nach der Erstellung jeweils einer Injektions- bzw. Rüttelsäule wird das Injiziergestänge bzw. der Tiefenrüttler wieder gezogen.

Verfahren der vorstehend genannten Art sind aus den Veröffentlichungen der Anmelderin unter ihrem früheren Namen GKN Keller GmbH "SOILCRETE®-Jet-Grouting", April 1983, vgl. Oberbegriff des Anspruchs 1, und "Stopfverdichtung", Februar 1976, vgl. Oberbegriff des Anspruchs 2, bekannt. Im Zusammenhang mit einzelnen hiernach erstellten Säulen ist auch bereits vorgeschlagen worden, Bewehrungskörbe oder Bewehrungsstäbe in derartige Säulen einzubringen. Für wand- oder deckenförmige Bodenkörper z.B. Unterfangungskörper entlang der Kante von Bauwerken oder Baugrubenumschließungen (mit jeweils vertikaler Lage) oder Unterfangungen über Stollen oder Galerien (mit schräger oder horizontaler Wandlage) sind die bisherigen Bewehrungen weniger geeignet. Zur Verstärkung der Wand- oder Deckentragwerke stand vorrangig nur die Durchmesservergrößerung der einzelnen Säulenkörper zur Verfügung.

Der vorliegenden Erfindung liegt die Aufgabe zugrunde, Verfahren zum Herstellen von wand- oder deckenförmigen Beton- oder Zementkörpern bereitzustellen, die die vereinfachte Einbringung von Spundwandelementen oder Bewehrungselementen ermöglichen.

Die Lösung hierfür besteht zum einen darin, daß gleichzeitig mit einem Injiziergestänge Spundwand- oder Bewehrungselemente jeweils einzeln oder gruppenweise innerhalb jeweils einer Injektionssäule abgeteuft werden, die beim Ziehen des Injiziergestänges in der Injektionssäule verbleiben. In vorteilhafter Weise wird dadurch ein gesonderter Arbeitsgang zum Absenken der Spundwandelemente oder der Bewehrungselemente eingespart. Besonders vorteilhaft ist dabei, daß diese beim Düsenstrahlverfahren in der erfindungsgemäßen Weise völlig erschütterungsfrei niedergebracht werden können. Da die Spundwandelemente nur seitlich gefaßt und geführt werden müssen, ist eine Niederbringung unmittelbar vor der Wand, d.h. unmittelbar an einem abzustützenden Bauwerk möglich. Es wird mit wesentlich geringeren Kräften operiert, als dies beim Niederbringen in eine bereits erstellte Beton- oder Zementsäule erforderlich ist. Zudem greifen die Kräfte als Zugkräfte an, so daß ein Ausknicken der Bewehrungselemente nicht zu befürchten ist. Das Bohr- und Injizierverfahren kann hierbei in mehreren Schritten erfolgen, wobei beim letzten Injektionsschritt erfindungsgemäß des Spundwand- oder Bewehrungselement mit dem Injiziergestänge abgeteuft wird. Hierbei wird bevorzugt mit einem Injizierdruck von etwa 200 - 400 bar für die Beton- oder Zementsuspension gearbeitet. Der Mengenstrom kann dabei mehr als 90 l/min betragen. Die Ausrichtung der zumindest einen Düse ist im wesentlichen senkrecht zur Achse des Injiziergestänges. Es lassen sich hiermit Säulen mit einem Radius zwischen 50 bis 250 cm erzeugen.

Die Wirkungsweise dieses Verfahrens besteht darin, daß der Boden in die Suspension überführt wird, wobei eine flüssige Phase neuer Zusammensetzung entsteht. Es ist damit ein Bodenerosions- und Suspensionsverfahren, das nicht mit Bohrspülverfahren zum Austragen von Bohrgut gleichgesetzt werden darf.

Eine zweite Lösung besteht darin, daß gleichzeitig mit einem Tiefenrüttler Spundwand- oder Bewehrungselemente jeweils einzeln oder gruppenweise mit dem Tiefenrüttler parallel zu dessen Längsachse abgeteuft werden, die beim Ziehen des Tiefenrüttlers parallel zu der entstehenden Ruttelsaüle im Boden verbleiben. Für Spundwandelemente bedeutet dies, daß diese einseitig freiliegen, was ein späteres Ziehen ggfs. erleichtern kann. Bewehrungselemente werden je nach Ausgestaltung teilweise in den entstehenden Betonkörper eingebunden werden. Das hiermit beschriebene Verfahren ist selbstverständlich nicht erschütterungsfrei, kann jedoch bei geeigneter Ausgestaltung des entsprechenden Gerätes ebenfalls unmittelbar vor der Wand ausgeführt werden und stellt ebenso für die Bewehrungselemente ein druckkräftefreies Niederbringen sicher, das ein Ausknicken der Bewehrungselemente verhindert.

In besonderer Ausgestaltung des Verfahrens können die Spundwand- oder Bewehrungselemente beim Abteufen axial stetig belastet werden, insbesondere mittels auf den Bohrkopfschlitten eines Bohr- oder Injiziergestänges bzw. den Führungsschlitten eines Tiefenrüttlers einwirkender Seilzugmittel. Deren Zugkraft ist dabei insbesondere auch variabel während des Absenkens je nach Bodenbeschaffenheit und Abteufgeschwindigkeit einzurichten.

Nach einer anderen Ausbildung können die Spundwand- oder Bewehrungselemente beim Abteufen axial und ggfs. lateral rüttelnd belastet werden, insbesondere mittels eines auf dieselben aufgesetzten Aufsatzrüttlers oder Aufsatzschlagwerkzeuges.

Die Erfindung betrifft ebenfalls Vorrichtungen gemäß Anspruch 13 zur Durchführung der Verfahren. Weitere vorteilhafte Merkmale sind in den abhängigen Vorrichtungsansprüchen angegeben.

Die Spundwand- oder Bewehrungselemente werden danach mit geeigneten Mitteln an ihrem oberen Ende in einer Spannvorrichtung gehalten und geführt und darunterliegend ein zweites Mal in unterschiedlicher Weise geführt. Die obere Führungs- und Spannvorrichtung ist am Bohr- oder Injizierkopf des Injiziergestängs bzw. am Führungs- und Halterungsschlitten des Tiefenrüttlers befestigt und bewegt sich jeweils mit diesen. Die untere Führungsvorrichtung kann wie eine Führung des Injektionsgestänges am Bohrgerät ortsfest befestigt sein oder als Führungs- und Halterungsvorrichtung unmittelbar am Tiefenrüttler und mit diesem absenkbar sein. Die Rüttlerspitze bzw. der Düsenträger des Injiziergestänges ist dabei mit einem Abstand von 0,1 bis 1,5 m, bevorzugt 0,3 bis 0,5 m in Vortriebsrichtung vor der Vorderkante des jeweiligen Spundwandelements oder Bewehrungselements, so daß das Element im Bereich der frisch injizierten Säule oder eingerüttelten Öffnung eingeführt wird. Vor dem Ziehen des Injiziergestänges bzw. dem Ziehen des Tiefenrüttlers wird die Einspannung an der Spannvorrichtung freigegeben, so daß das jeweilige Spundwandelement oder Bewehrungselement in der gerade erstellten Säule verbleibt. Die Bewehrungselemente können bekannte Körbe, Profile oder Spundwandelemente sein, die dauernd im Beton- oder Zementkörper verbleiben, während die Spundwandelemente nach dem Abschluß aller Bodenarbeiten ggfs. wieder gezogen werden können.

Nach einer weiteren Verfahrensdurchführung können jeweils die Profilschlösser der jeweils abzusenkenden Spundwandelemente neu erstellter Säulen in die der jeweils bereits eingeführten benachbart liegenden Spundwandelemente bereits fertiger Säulen eingeklinkt werden. Hierzu können diese Profilschlösser beispielsweise durch eine vorherige Fettfüllung gegen das Eintreten von Zement oder Erdreich geschützt werden. Nach einer anderen Verfahrensführung werden Spundwandelemente nur in einen Teil der Säulen einzeln eingeführt oder zu Gruppen mit ihren Profilschlössern ineinander eingeklinkt verwendet, wenn dies für die gewünschte Festigkeit ausreicht.

Eine günstige Verfahrensführung, die zu einem sparsamen Einsatz von Beton- oder Zementsuspension führt, besteht darin, daß zumindest die mit Spundwand- oder Bewehrungselementen versehenen Injektionssäulen mit Kreissektorquerschnitt erstellt werden. Dieser Querschnitt kann dabei die genannten Elemente symmetrisch und etwa mittig einliegend aufnehmen. Der Betrag des Kreissektors kann in der Größenordnung von 180° liegen. Es sind auch zwei sich etwa gegenüberliegende kleinere Kreissektoren möglich.

Jeweils abhängig vom Radius einer im Querschnitt runden oder auch sektorförmigen Injektionssäule können zwei oder mehr bereits vorab zusammengesetzte Spundwandprofile gemeinsam mit dieser niedergebracht werden.

Erfindungsgemäß werden zumindest Gruppen von Injektions- oder Rüttelsäulen frisch-in-frisch erstellt, wobei das vorstehend genannte Einklinken der Profilschlösser ohne weiteres möglich ist. Kommt es aufgrund Arbeitsunterbrechungen oder aus sonstigen Gründen zu einem Säulenanschluß frisch-an-abgebunden, so sind in einer ersten bevorzugten Ausführung am Stoß der damit entstehenden Wandteile zusätzliche Säulen zur Verstärkung zu erstellen, die einseitig oder beidseitig flächig anschließend an die Wandteile angesetzt werden können. Eine andere oder ergänzende Möglichkeit besteht darin, für einen Säulenanschluß frisch-an-abgebunden eine durch ein weiteres Spundwand- oder Bewehrungselement einer neuen Säule im Bereich des Profilschlosses eines Spundwand- oder Bewehrungselementes einer bereits abgebundenen Säule anschneidbare Suspension zu verwenden, z.B. eine solche mit wenig Zementanteil oder mit Bentonit- oder Verzögereranteilen.

Günstig ist es, die Spundwandelemente jeweils etwa zentral in ihrer jeweiligen Säule niederzubringen. Bei Injektionssäulen nach dem SOILCRETE®-Verfahren kann es hierbei insbesondere günstig sein, durch zwei oder mehr entsprechend angeordnete Düsen oder mittels einer mit dem Injiziergestänge einen Winkelbereich oszillierend überstreichenden Düse Kreissegmentquerschnittsäulen zu erstellen, wobei der Öffnungswinkel der Säulen um einiges vom Halbkreis abweichen kann.

Nach einer vorteilhaften Verfahrensführung ist hierbei vorgesehen, daß das Spundwand- oder Bewehrungselement mit einem nicht drehenden Teil des Injiziergestänges beim Abteufen verbunden ist und ein Injizierkopf mit der oder den Injektionsdüsen gegenüber dieser Konfiguration rotierend oder schwenkend angetrieben wird. Hierdurch kann das Bewehrungselement ohne übermäßigen Widerstand abgesenkt werden, während die Injektionssäule in der gewünschten Querschnittsform entsteht. Eine geeignete Vorrichtung zur Durchführung des genannten Verfahrens zeichnet sich dadurch aus, daß ein aus mehreren ineinanderliegenden Rohren aufgebautes Injiziergestänge einen äußeren nicht-drehenden Teil aufweist, an dem die Führungs- und Abfangvorrichtungen zum Festhalten des Spundwand- und Bewehrungselementes angebracht sind, und einen gegenüber diesem nicht-drehenden Teil rotierend oder schwenkend antreibbaren Injizierkopf umfaßt. Dieser kann nach einer ersten Ausgestaltung fest mit einem inneren Teil des Injiziergestänges drehfest verbunden sein, das seinerseits in der entsprechenden Weise drehend oder schwenkend vom Bohrkopf angetrieben wird. Der Injizierkopf kann aber auch mehrteilig sein, wobei eine Halterung drehfest mit einem beliebig außen- oder innenliegenden Teil des Injiziergestänges verbunden ist und ein demgegenüber drehend oder schwenkend antreibbares Düsenträgerteil vorgesehen ist, dessen Bewegung über ein Druckmittel erzeugt wird. Dieses Druckmittel kann insbesondere Wasser sein, das über einen der von den mehreren ineinanderliegenden Rohren gebildeten Kanäle zugeführt wird. Das Druckmittel kann den Düsenträger im wesentlichen drucklos verlassen. Die zusätzliche Flüssigkeitsmenge ist dann bei der Zusammensetzung der am Bohrkopf über einen anderen der Kanäle zugegebenen Suspension zu berücksichtigen. Es ist auch möglich, das Druckmittel in einem weiteren der von den ineinanderliegenden Rohren gebildeten Kanäle nach oben zum Bohrkopf zurückzuführen und dort austreten zu lassen. Ein Einfluß auf die Suspension wird so vermieden.

Die einzelnen Injektionssäulen bzw. Rüttelsäulen können rein linear aber auch mit zick-zack-förmig zueinander springenden Bohrgestänge- oder Rüttlerpositionen erstellt werden. Besonders günstig können auch Bogen- oder Halbkreisverläufe der Säulenlinien sein, durch die sich Gewölbeeffekte erzielen lassen. Näheres ergibt sich aus den Zeichnungen, in denen nachstehend einige Ausführungsbeispiele beschrieben werden.

Hierbei zeigt
- Fig. 1 a-d: eine Vorrichtung zur Durchführung eines ersten erfindungsgemäßen Verfahrens in vier verschiedenen Phasen,
- Fig. 2 a-d: eine Vorrichtung zur Durchführung eines zweiten erfindungsgemäßen Verfahrens in vier verschiedenen Phasen,
- Fig. 3: einen Querschnitt durch ein erstes Vorrichtungsdetail zur Durchführung des erfindungsgemäßen Verfahrens,
- Fig. 4: einen Querschnitt durch ein zweites Vorrichtungsdetail zur Durchführung des erfindungsgemäßen Verfahrens,
- Fig. 5a: eine einzelne erfindungsgemäße Säule im Kreissegmentquerschnitt,
- Fig. 5b: einen erfindungsgemäßen wandförmigen Körper in einer ersten Ausführung,
- Fig. 5c: einen erfindungsgemäßen wandförmigen Körper in einer zweiten Ausführung,
- Fig. 5d: einen erfindungsgemäßen wandförmigen Körper in einer dritten Ausführung.

In den Figuren 1a bis 1c sind einander entsprechende Teile mit den gleichen Ziffern belegt. Es ist jeweils symbolisch ein Raupenfahrzeug 1 mit einem Bohrgerüst 2, einem Bohr- und Injizierkopf 3 und einer Führungs- und Abfangvorrichtung 4 erkennbar.

In Figur 1a wird über ein symbolisch dargestelltes Windenseil 5 ein Spundwandelement 6 mit einem Ende in Richtung auf den Bohr- und Injizierkopf 3 gezogen. Am Bohr- und Injizierkopf 3 ist eine noch näher zu beschreibende Spannvorrichtung 7 und am Bohrgerüst 2 unten eine bekannte Führungs- und Abfangvorrichtung 8 für das Bohr- und Injiziergestänge angeordnet.

In Figur 1b ist das Spundwandelement 6 über das Windenseil 5 in eine vertikale Position übergeführt worden und von unten bzw. seitlich in die Spannvorrichtung 7 und die Führungsvorrichtung 8 eingelegt worden. Das untere Ende des Bohr- und Injiziergestänges 9 steht auf dem Boden auf, während die untere Kante des Spundwandelementes demgegenüber geringfügig in vertikaler Arbeitsrichtung zurücksteht.

In Figur 1c ist das Bohr- und Injiziergestänge 9 bereits zum Teil in den Boden abgesenkt, wobei ein Schneidstrahl 10 wirkt und dadurch eine Bodenöffnung 11 erzeugt. Der Bohr- und Injizierkopf 3 wird über eine nicht näher dargestellte Windenanordnung zusammen mit der Spannvorrichtung 7 im Bohrgerüst 2 nach unten gezogen, während die Führungs- und Abfangvorrichtungen 4 und 8 erkennbar ortsfest sind.

In Figur 1d ist die Endposition des Bohr- und Injiziergestänges 9 und des Spundwandelementes 6 dargestellt. Die Bodenöffnung 11 ist hierbei mit einem Zement-Boden-Gemisch 12 verfüllt. Die eingesetzte Suspension kann selber den Schneidstrahl bilden oder unabhängig von einem Schneidstrahl aus Wasser über eine weitere Düse durch das Bohr- und Injiziergestänge zugeführt werden. In der dargestellten Position wird die Spannvorrichtung 7 zu lösen sein. Wenn nun der Bohr- und Injizierkopf 3 mit dem Bohr- und Injiziergestänge 9 über die Positionen in den Figuren b und c in die Position a zurückgezogen wird, verbleibt das Spundwandelement 6 in seiner Lage, wobei es allenfalls noch vertikal - durch die Führungs- und Abfangvorrichtung 8 gehalten - nachsackt. Das Raupenfahrzeug kann nun seitlich verfahren werden und ein weiterer Vorgang gleicher Art kann begonnen werden, wobei sich die Bodenöffnungen 11 anschneiden und die Profilschlösser benachbarter Spundwandelemente ineinander eingeführt werden.

In den Figuren 2a bis 2c sind einander entsprechende Teile mit den gleichen Ziffern belegt, die denen in den Figuren 1a bis 1c wieder entsprechen. Es ist jeweils ein Raupenfahrzeug 1 mit einem Bohrgerüst 2, einem Tiefenrüttler 32 und einem Rüttelgerüst 2 erkennbar.

In Figur 2a wird über ein Windenseil 5 ein Spundwandelement 6 mit einem Ende in Richtung auf das obere Ende des Tiefenrüttlers 32 gezogen. An diesem ist eine noch näher zu beschreibende Spannvorrichtung 7, am unteren Ende des Rüttelgerüstes 2 eine bekannte Führungsvorrichtung 24 und am unteren Teil des Tiefenrüttlers eine Führungsvorrichtung 26 angeordnet.

In Figur 2b ist das Spundwandelement 6 über das Windenseil 5 in eine vertikale Position übergeführt worden und von unten bzw. seitlich in die Spannvorrichtung 7 und in die Führungsvorrichtung 26 eingelegt worden. Das untere Ende des Tiefenrüttlers 32 steht auf dem Boden auf, während die untere Kante des Spundwandelementes 6 demgegenüber in vertikaler Arbeitsrichtung zurücksteht.

In Figur 2c ist der Tiefenrüttler 32 bereits zum Teil in den Boden eingerüttelt, wobei das Spundwandelement über die Führungsvorrichtung geführt parallel zum Tiefenrüttler vordringt.

In Figur 2d ist die Endposition des Tiefenrüttlers 32 und des Spundwandelementes 6 dargestellt. Letztere liegt hierbei seitlich in der Bodenöffnung 31. Nach einem Lösen der Spannvorrichtung 7 wird nunmehr der Tiefenrüttler 32 unter Einfüllen von Zementsuspension oder Beton und damit unter Auffüllen des Bohrlochs 31 gezogen, wobei das Spundwandelement hierzu eine seitlich abdichtende Lage erhält. Wird statt des Spundwandelementes ein Bewehrungskörper mit Durchbrechungen verwendet, erfolgt eine Einbindung des Bewehrungselementes in die entstehende Säule.

In Figur 3 ist der Bohr- und Injizierkopf 3 mit dem Bohr- und Injiziergestänge 9 im Querschnitt ohne die Verbindung zum Schlitten gezeigt, wobei die Spannvorrichtung 7 mit einem darin gehaltenen Spundwandelement 6 systematisch dargestellt ist. Diese besteht aus einem U-Profil 13 mit zwei an den Enden befestigten und schwenkbaren Klauenteilen 14, 15 sowie einer Abstützplatte 16 für das Spundwandelement 6. Die Größe des U-Profiles und der daran befestigten Klauen ist derart, daß das entsprechende Profil bei geöffneten Klauen 14, 15 lateral eingesetzt werden kann und unter Abstützung an der Abstützplatte 16 von den Klauen gehalten werden kann. Unter geringfügiger Abwandlung bzw. unter Verwendung unterschiedlicher Klauen kann das Spundwandprofil 6 in einer um 180° gedrehten Position ebenfalls in der Spannvorrichtung 7 gehalten werden. Die Führungsvorrichtungen 8 und 26 sind im Prinzip in gleicher Weise aufgebaut, jedoch ohne daß hierbei eine feste Einspannung erfolgt, sondern so, daß eine Führung mit Spiel entsteht.

In Figur 4 ist der Bohr- und Injizierkopf 3 mit dem Bohr- und Injiziergestänge 9 in gleicher Weise wie in Figur 3 im Querschnitt gezeigt, wobei die Spannvorrichtung 7' mit einem darin gehaltenen Spundwandelement systematisch dargestellt ist. Diese besteht im Querschnitt aus einem symmetrischen Führungsstück 33 und darin quer verschieblichen Klauen 14', 15', in die ein Spundwandelement 6 seitlich eingesetzt werden kann und unter Abstützung an einer Abstützplatte 16' von den verschieblichen Klauen eingespannt werden kann.

Die Klauen greifen hierbei in Seitenwände des Spundwandelementes ein, so daß diese mit den freien Schenkeln des U-Profils unmittelbar an einer Gebäudekante entlanggleitend niedergebracht werden können. Damit wird ihr Abstand zur Bebauung auf null gebracht.

In Figur 5a ist ein Querschnitt durch eine Säule gezeigt, die in ihrer Lage zum Bohr- und Injizierkopf 3 und zum Bohr- und Injiziergestänge 9 erkennbar ist und die durch einen nur einen Winkel von etwas mehr als 180° überdeckenden Düsenstrahl entstanden ist. Bohr- und Injizierkopf 3, Bohr- und Injiziergestänge 9 und Abstützplatte 16 liegen oberhalb der Schnittebene und sind gestrichelt dargestellt. Das Spundwandprofil 6 ist im hier gezeigten Ausführungsbeispiel umgekehrt im Verhältnis zu dem aus Figur 2 gegen die Abstützplatte 16 gesetzt. Die nicht dargestellten Halteklauen wären dementsprechend in abgewandelter Form zu verwenden. Die Bodenöffnung 11 mit der Suspension 12 kann als Unterfangung unter eine gestrichelt dargestellte Bauwerkskante 17 reichen.

In Figur 5b ist erkennbar, wie entlang der Gebäudekante 17 in einer Reihe Bodenkörper 11 gemäß Figur 3a und kreisrunde Bodenkörper 18 nach dem üblichen SOILCRETE®-Verfahren mit umfangsgerichtetem Düsenstrahl bzw. in reiner Injiziertechnik in bestimmter Anordnung in Reihe gesetzt werden. Nur die Bodenkörper 11 nehmen zur Verstärkung bzw. als Bewehrung die genannten Spundwandelemente 6 auf. Jeweils zwei der Bodenkörper 18 wechseln sich mit einem der Bodenkörper 11 ab. Der axiale Abstand "x" zwischen zwei Bodenkörpern 11 der ersten Art beträgt beispielsweise ca. 200 cm, wenn die Breite b, gemäß Figur 5a ca. 100 cm beträgt. Der Überstand von der Gebäudekante bis zur Vorderkante des Spundwandprofils ist mit "y" (z.B. 40 cm), der Überstand der Säulenkörper selber gegenüber der Gebäudekante 17 ist mit z" (z.B. 50 cm) bezeichnet.

In Figur 5c ist dargestellt, wie entlang der Gebäudekante 17 Bodenkörper 11 gemäß Figur 5a und kreisrunde Bodenkörper 18 nach dem üblichen SOILCRETE®-Verfahren in einer Bogenlinie zu einem vertikalen Tonnengewölbe zusammengesetzt werden. Nur die Bodenkörper 11 weisen als Bewehrung Spundwandelemente 6 auf. Das axiale Rastermaß "x" zwischen zwei Bodenkörpern 11 der ersten Art kann, wie nach Figur 5b in der Größenordnung von 200 cm liegen.

In Figur 5d sind zur Baugrubenumschließung erste Bodenkörper 19 mit einem Öffnungswinkel von ca. 90 - 120° und einem Radius r₁ sowie zweite Bodenkörper 20 mit einem Öffnungswinkel β von ca. 200° und einem Radius r₂ miteinander abwechselnd angeordnet, so daß jeweils entgegengesetzt orientiert eingelassene Spundwände mit ihren Profilschlössern, die auf einer Linie 21 liegen, miteinander verriegelt sind.

### Bezugszeichenliste

- 1: Raupenfahrzeug
- 2: Bohrgerüst/Rüttelgerüst
- 3: Bohr- und Injizierkopf
- 4: Führungs- und Injizierkopf
- 5: Windenseil
- 6: Spundwandelement
- 7: Spannvorrichtung
- 8: Führungs- und Abfangvorrichtung
- 9: Bohr- und Injiziergestänge
- 10: Schneidstrahl
- 11: Bodenöffnung/Bodenkörper
- 12: Zement-Boden-Gemisch/Suspension
- 13: U-Profil
- 14: Klauenteil
- 15: Klauenteil
- 16: Abstützplatte
- 17: Bauwerkskante
- 18: Bodenkörper
- 19: Bodenkörper
- 20: Bodenkörper
- 21: Linie
- 22: Führungs- und Halterungsschlitten
- 23: Aufsatzrüttler
- 24: Führungsvorrichtung
- 26: Führungsvorrichtung
- 31: Bodenöffnung/Bohrloch
- 32: Tiefenrüttler
- 33: Führungsstück

## Patentansprüche

1. Verfahren zum Herstellen von wand- oder deckenförmigen Beton- oder Zementkörpern im Boden, bei dem zueinander parallele einander zumindest tangierende Injektionssäulen im Düsenstrahlverfahren aus einem Injiziergestänge heraus, das in den Boden vorgetrieben wird, nacheinander erstellt werden und nach dem Aushärten den Beton- oder Zementkörper bilden, wobei zumindest eine Gruppe benachbarter Injektionssäulen vor dem Abbinden einzelner Säulen unter gegenseitiger Durchdringung frisch-in-frisch erstellt wird.
dadurch gekennzeichnet,
daß gleichzeitig mit einem Injiziergestänge (9) Spundwand- oder Bewehrungselemente (6) jeweils einzeln oder gruppenweise innerhalb jeweils einer Injektionssäule (11) abgeteuft werden, die beim Ziehen des Injiziergestänges (9) in der Injektionssäule (11) verbleiben.

2. Verfahren zum Herstellen von wandförmigen Beton- oder Zementkörpern im Boden, bei dem zueinander parallele einander zumindest tangierende Betonrüttelsäulen mittels eines Tiefenrüttlers, der in den Boden vorgetrieben wird, nacheinander erstellt werden und nach dem Aushärten den Beton- oder Zementkörper bilden, wobei zumindest eine Gruppe benachbarter Betonrüttelsäulen vor dem Abbinden einzelner Säulen unter gegenseitiger Durchdringung frisch-in-frisch erstellt wird.
dadurch gekennzeichnet,
daß gleichzeitig mit einem Tiefenrüttler (32) Spundwand- oder Bewehrungselemente (6) jeweils einzeln oder gruppenweise mit dem Tiefenrüttler parallel zu dessen Längsachse abgeteuft werden, die beim Ziehen des Tiefenrüttlers parallel zu der entstehenden Rüttelsäule im Boden verbleiben.

3. Verfahren nach Anspruch 1 oder 2,
dadurch gekennzeichnet,
daß die Spundwand- oder Bewehrungselemente (6) beim Abteufen axial stetig belastet werden, insbesondere mittels auf einen Bohr- und Injizierkopf (3) des Injiziergestänges (9) oder einen Führungsschlitten (22) des Tiefenrüttlers (32) einwirkender Seilzugmittel mit variabler Zugkraft.

4. Verfahren nach Anspruch 1,
dadurch gekennzeichnet,
daß die Spundwand- oder Bewehrungselemente (6) beim Abteufen axial und ggfs. lateral rüttelnd belastet werden, insbesondere mittels eines auf die Spundwand- oder Bewehrungselemente (6) aufgesetzten Aufsatzrüttlers (23) oder Aufsatzschlagwerkzeuges.

5. Verfahren nach einem der Ansprüche 1 bis 4,
dadurch gekennzeichnet,
daß die Spundwand- oder Bewehrungselemente (6) benachbarter Injektions- oder Betonrüttelsäulen durch Einrasten ihrer Profilschlösser miteinander verbunden werden.

6. Verfahren nach einem der Ansprüche 1 bis 4,
dadurch gekennzeichnet,
daß die Spundwand- oder Bewehrungselemente (6) nur in einen Teil der Injektions- oder Betonrüttelsäulen als Bewehrung eingeführt werden.

7. Verfahren nach einem der Ansprüche 1 bis 5,
dadurch gekennzeichnet,
daß die Injizierdüse bzw. die Spitze des Rüttlerkopfes der jeweiligen Spundwandelement- oder Bewehrungselementunterkante vorauseilt, bevorzugt um zwischen 0,1 und 1,5 m.

8. Verfahren nach einem der Ansprüche 1 oder 3 bis 7,
dadurch gekennzeichnet,
daß zumindest die mit Spundwand- oder Bewehrungselementen versehenen Injektionssäulen mit Kreissektorquerschnitt erstellt werden.

9. Verfahren nach einem der Ansprüche 1 oder 3 bis 8,
dadurch gekennzeichnet,
daß die Beton- oder Zementsuspension mit einem Druck von etwa 200 - 400 bar injiziert wird, insbesondere in einem Mengenstrom von mehr als 90 l/min.

10. Verfahren nach einem der Ansprüche 1 bis 9,
dadurch gekennzeichnet,
daß bei einem Anschluß der Injektions- oder Betonrüttelsäulen frisch-an-abgebunden nach dem Abbinden zumindest der äußeren einer Gruppe von Säulen am Stoß eine oder mehrere zusätzliche Säulen zur Verstärkung niedergebracht werden.

11. Verfahren nach einem der Ansprüche 1 bis 9,
dadurch gekennzeichnet,
daß für einen Anschluß der Injektions- oder Betonrüttelsäulen frisch-an-abgebunden nach dem Abbinden zumindest der äußeren einer Gruppe von Säulen eine durch ein Spundwand- oder Bewehrungselement anschneidbare Suspension verwendet wird.

12. Verfahren nach einem der Ansprüche 1 oder 3 bis 11,
dadurch gekennzeichnet,
daß das Spundwand- oder Bewehrungselement (6) mit einem nicht drehenden Teil des Injiziergestänges (9) beim Abteufen verbunden ist und ein Injizierkopf gegenüber dieser Konfiguration beim Abteufen mechanisch oder druckmittelbetrieben rotierend oder schwenkend angetrieben wird.

13. Vorrichtung mit einem in einem Bohr- und Injizierkopf (3) geführten Injiziergestänge (9) zur Durchführung eines Verfahrens nach einem der Ansprüche 1 oder 3 bis 12, jedoch nur bei Rückbezug auf Anspruch 1, oder mit einem in einem Führungsschlitten (22) geführten Tiefenrüttler (32) zur Durchführung eines Verfahrens nach einem der Ansprüche 2, 3, 5 bis 7 oder 10 bis 12, jedoch nur bei Rückbezug auf Anspruch 2,
gekennzeichnet durch
jeweils am Bohr- und Injizierkopf (3) oder am Führungsschlitten (22) angeordnete Spannvorrichtungen (7) und unterhalb dieser angeordnete Führungs- und Abfangvorrichtungen (8, 26) vorgesehen sind, in die ein Spundwand- oder Bewehrungselement (6) einspannbar einsetzbar ist.

14. Vorrichtung nach Anspruch 13,
gekennzeichnet durch eine auf das Spundwand- oder Bewehrungselement unmittelbar oder mittelbar einwirkende Axialvorschubanordnung.

15. Vorrichtung nach Anspruch 13,
gekennzeichnet durch eine auf das Spundwand- oder Bewehrungselement unmittelbar oder mittelbar einwirkende Rüttler- oder Schlaganordnung.

16. Vorrichtung nach einem der Ansprüche 13 bis 15,
dadurch gekennzeichnet,
daß ein mehrrohriges Injiziergestänge (9) einen nicht drehenden Teil, an dem die Führungs- und Abfangvorrichtungen angeordnet sind, und einen gegenüber diesem Teil mechanisch oder druckmittelbetriebenen rotierend oder schwenkend antreibbaren Injizierkopf umfaßt.

## Claims

1. A process of producing wall- or cover-like concrete or cement members in the soil, wherein parallel injection columns at least contacting one another are produced one after the other by the jet grouting method from an injection rod driven into the soil, and, after having hardened, form the concrete or cememt member, with at least a group of adjoining injection columns, prior to the hardening of individual columns, being produced "fresh-into-fresh" while penetrating one another,
characterised in
that together with the injection rod (9), sheet pile wall or reinforcement elements (6) are lowered inside an injection column (11) and remain in the injection column (11) when the injection rod (9) is lifted.

2. A process of producing wall- or cover-like concrete or cement members in the soil, wherein parallel vibrated concrete columns at least contacting one another are produced one after the other by a depth vibrator driven into the soil and, after having hardened, form the concrete or cement member, with at least a group of adjoining vibrated concrete columns, prior to the hardening of individual columns, being produced "fresh-into-fresh" while penetrating one another,
characterised in
that together with a depth vibrator (32), sheet pile wall or reinforcement elements (6) are lowered individually or in groups so as to extend parallel to the longitudinal axis of the depth vibrator (32), and remain in the soil so as to extend parallel to the vibrated column being produced when the depth vibrator is lifted.

3. A process according to claim 1 or 2,
characterised in
that the sheet pile wall or reinforcement elements (6), while being lowered, are subjected to constant axial loads, especially by tensile cable means with a variable tensile force acting on a drill- or injection-head (3) of the injection rod (9) or on a guiding slide (22) of the depth vibrator (32).

4. A process according to claim 1,
characterised in
that, while being lowered, the sheet pile wall or reinforcement elements (6) are subjected to loads by being axially and, optionally, laterally vibrated, especially by a vibrator attachment (23) or an impact device attachment attached to the sheet pile wall or reinforcement elements (6).

5. A process according to any one of claims 1 to 4,
characterised in
that the sheet pile wall or reinforcement elements (6) of the adjoining injection columns or vibrated concrete columns are connected to one another through engagement of their profile locks.

6. A process according to any one of claims 1 to 4,
characterised in
that the sheet pile wall or reinforcement elements (6) are introduced for reinforcing purposes only into part of the injection columns or vibrated concrete columns.

7. A process according to any one of claims 1 to 5,
characterised in
that the injection nozzle or the point of the vibrator head precedes the edge of the respective sheet pile wall or reinforcement element, preferably by a distance ranging between 0.1 and 1.5 m.

8. A process according to any one of claims 1 or 3 to 7,
characterised in
that the cross-section of at least the injection columns provided with sheet pile wall or reinforcement elements has the shape of a sector of a circle.

9. A process according to any one of claims 1 or 3 to 8,
characterised in
that the concrete or cement suspension is injected at a pressure of approximately 200 - 400 bar, especially in a flowing quantity in excess of 90 l/min.

10. A process according to any one of claims 1 to 9,
characterised in
that for connecting injection columns or vibrated concrete columns in cases where "fresh material meets hardened material", one or several additional columns are produced for reinforcing purposes, after at least the terminal columns of a group of columns have hardened at the joints.

11. A process according to any one of claims 1 to 9,
characterised in
that for connecting the injection columns or vibrated concrete columns in cases where "fresh material meets hardened material", use is made of a suspension which may be cut by a sheet pile wall or reinforcement element after at least the terminal columns of a group of columns have hardened.

12. A process according to any one of claims 1 or 3 to 11,
characterised in
that, when being lowered, the sheet pile wall or reinforcement element (6) is connected to a non-rotating part of the injection rod (9) and that, relative to this configuration, an injection head, when being driven in, is operated so as to be made to rotate or swivel by machanical means or pressure agents.

13. A device having an injection rod (9) guided in a drill- and injection head (3), for carrying out a process according to any one of claims 1 or 3 to 12, but only if referred to claim 1, or having a depth vibrator (32) guided in a guiding slide (22) for carrying out a process according to any one of claims 2, 3, 5 to 7, or 10 to 12, but only if referred to claim 2,
characterised
by clamping devices (7) arranged at the drill- and injection-head (3) or at the guiding slide (22) and by guiding and support devices (8, 26) arranged therebeneath, into which a sheet pile wall or reinforcement element (6) may be inserted so as to be clamped in.

14. A device according to claim 13,
characterised
by an axial propulsion assembly acting directly or indirectly on the sheet pile wall or reinforcement element.

15. A device according to claim 13,
characterised
by a vibrator or impact assembly acting directly or indirectly on the sheet pile wall or reinforcement element.

16. A device according to any one of claims 13 to 15,
characterised in
that a multi-pipe injection rod (9) comprises a non-rotating part connected to the guiding and support devices and an injection head which, relative to the non-rotating part, is driven by mechanical means or pressure agents and capable of a rotating or swivelling movement.

## Revendications

1. Procédé pour produire dans le sol des éléments de béton ou de ciment en forme de mur ou de plancher, dans lequel on produit les unes après les autres des colonnes d'injection parallèles les unes aux autres et au moins tangentes les unes aux autres, par un procédé d'injection au moyen d'une tige d'injection qui est enfoncée dans le sol, et qui forment après durcissement l'élément en béton ou en ciment, dans lequel au moins un groupe de colonnes d'injection voisines est réalisé avec interpénétration de béton ou de ciment frais avant la prise des colonnes individuelles,
caractérisé en ce que
l'on enfonce respectivement à l'intérieur d'une colonne d'injection (11) et simultanément avec une tige d'injection (9) des éléments (6) de palplanches ou d'armature, individuellement ou par groupe, qui demeurent dans la colonne d'injection (11) lors de l'extraction de la tige d'injection (9).

2. Procédé de fabrication d'éléments de béton ou de ciment en forme de mur dans le sol, dans lequel on réalise les unes après les autres des colonnes en béton vibré parallèles les unes aux autres et au moins tangentes les unes aux autres, au moyen d'un vibreur en profondeur qui est enfoncé dans le sol, lesdites colonnes formant après durcissage l'élément en béton ou en ciment, et dans lequel au moins un groupe de colonnes voisines de béton vibré est réalisé avec interpénétration de béton ou de ciment frais avant la prise des colonnes individuelles,
caractérisé en ce que,
simultanément avec un vibreur en profondeur (32), on enfonce des éléments de palplanches ou d'armatures (6) individuellement ou par groupe avec le vibreur en profondeur parallèlement à son axe longitudinal, ces éléments restant dans le sol et parallèlement aux colonnes vibrées réalisées, lors de l'extraction du vibreur en profondeur.

3. Procédé selon l'une des revendications 1 et 2, caractérisé en ce que les éléments de palplanches ou d'armature (6) sont chargés en permanence axialement lors de l'enfoncement, en particulier au moyen d'un organe de traction à câble avec force de traction variable qui agit sur une tête de perçage et d'injection (3) de la tige d'injection (9) ou sur un chariot de guidage (22) du vibreur profond (32).

4. Procédé selon la revendication 1, caractérisé en ce que les éléments de palplanches ou d'armature (6) sont chargés axialement lors de l'enfoncement, et le cas échéant soumis à des vibrations latérales, en particulier au moyen d'un appareil vibrant (23) ou d'un outil de frappe appliqué sur les éléments de palplanches ou d'armature (6).

5. Procédé selon l'une quelconque des revendications 1 à 4, caractérisé en ce que les éléments de palplanches ou d'armature (6) de colonnes voisines d'injection ou de béton vibré sont reliés les uns aux autres par encliquetage de leurs verrous profilés.

6. Procédé selon l'une quelconque des revendications 1 à 4, caractérisé en ce que les éléments de palplanches ou d'armature (6) sont introduits en tant qu'armatures uniquement dans une partie des colonnes d'injection ou de béton vibré.

7. Procédé selon l'une quelconque des revendications 1 à 5, caractérisé en ce que les buses d'injection, ou la pointe de la tête de vibration, sont situées en avance de l'arête inférieure respective de l'élément de palplanche ou d'armature, de préférence entre 0,1 et 1,5 m.

8. Procédé selon l'une quelconque des revendications 1 ou 3 à 7, caractérisé en ce qu'au moins celles des colonnes d'injection qui sont pourvues des éléments de palplanches ou d'armature sont réalisées avec une section en forme de secteur circulaire.

9. Procédé selon l'une quelconque des revendications 1 ou 3 à 8, caractérisé en ce que la suspension de béton ou de ciment est injectée sous une pression d'environ 200 à 400 bar, en particulier sous un débit quantitatif supérieur à 90 l/min.

10. Procédé selon l'une quelconque des revendications 1 à 9, caractérisé en ce que lors d'un rattachement des colonnes d'injection ou de béton vibré par interpénétration du béton frais, on introduit, après la prise d'au moins les colonnes extérieures d'un groupe, une ou plusieurs colonnes additionnelles par impact pour le renfort.

11. Procédé selon l'une quelconque des revendications 1 à 9, caractérisé en ce que pour le rattachement des colonnes d'injection ou de béton vibré par interpénétration de béton frais, on utilise après la prise d'au moins les colonnes extérieures d'un groupe une suspension qui peut être coulée à travers un élément de palplanche ou d'armature.

12. Procédé selon l'une quelconque des revendications 1 ou 3 à 11, caractérisé en ce que l'élément de palplanche ou d'armature (6) est relié lors de l'enfoncement à une partie non tournante de la tige d'injection (9), et en ce qu'on entraîne en rotation ou en oscillation de façon mécanique ou à l'aide d'un média sous pression une tête d'injection par rapport à cette configuration lors de l'enfoncement.

13. Appareil comprenant une tige d'injection (9) guidée dans une tête de perçage et d'injection (3) pour la mise en oeuvre d'un procédé selon l'une quelconque des revendications 1 ou 3 à 12, prise uniquement en dépendance de la revendication 1, ou comprenant un vibreur profond (32) guidé dans un chariot de guidage (22) pour la mise en oeuvre d'un procédé selon l'une des revendications 2, 3, 5 à 7 ou 10 à 12, prise uniquement en dépendance de la revendication 2,
caractérisé en ce qu'il comprend des moyens de tensionnement (7) agencés sur la tête de perçage et d'injection (3), ou sur le chariot de guidage (22) et en ce qu'il est prévu des organes de guidage et d'étayage (8, 26) au-dessous de ces organes de tensionnement, dans lesquels peut être introduit un élément de palplanche ou d'armature (6) de manière à pouvoir être encastré.

14. Appareil selon la revendication 13, caractérisé en ce qu'il comprend un dispositif d'avancement axial qui agit directement ou indirectement sur l'élément de palplanche ou d'armature.

15. Appareil selon la revendication 13, caractérisé en ce qu'il comprend un dispositif de vibrage ou de frappe agissant directement ou indirectement sur l'élément de palplanche ou d'armature.

16. Appareil selon l'une quelconque des revendications 13 à 15, caractérisé par une tige d'injection multitubulaire (9) qui comprend une partie non tournante sur laquelle sont agencés les moyens de guidage et d'étayage, et une tête d'injection qui peut être entraînée en rotation ou en oscillation de façon mécanique ou à l'aide d'un média sous pression par rapport à cette partie non tournante.
